# EUROPÄISCHE PATENTSCHRIFT

(11) **EP 0 669 171 B1**
(45) Veröffentlichungstag und Bekanntmachung des Hinweises auf die Patenterteilung: **07.04.1999**
(21) Anmeldenummer: 95890020.1
(22) Anmeldetag: 30.01.1995
(51) Int. Cl.: B07C 5/36

(54) **Vorrichtung zum Sortieren von Abfällen**
Device for sorting refuse
Dispositif de tri de déchets

(30) Priorität: 01.02.1994 AT 182/94; 18.02.1994 AT 333/94
(43) Veröffentlichungstag der Anmeldung: 30.08.1995
(73) Patentinhaber: Binder & Co. Aktiengesellschaft, 8200 Gleisdorf (AT)
(72) Erfinder: Gschweitl, Karlheinz, A-8211 Grosspesendorf (AT)
(74) Vertreter: Kliment, Peter, Dipl.-Ing.

(56) Entgegenhaltungen:
- EP-A- 0 461 616
- WO-A-92/02025
- DE-A- 3 346 129

## Beschreibung

Die Erfindung bezieht sich auf ein Verfahren zum Sortieren von Abfällen gemäß dem Oberbegriff des Anspruches 1.

Bei den bekannten derartigen Verfahren werden die vereinzelten Stücke auf einem im wesentlichen geraden Förderweg aufgegeben und im Bereich dieses Förderweges auf das verwendete Material und gegebenenfalls auch auf die Farbe hin untersucht und an diesen entsprechenden Abwurfstellen vom Förderweg entfernt.

Dabei ergibt sich, insbesondere bei der Sortierung von Einwegverpackungen, die häufig in zwei Dimensionen runde Körper, wie Flaschen, Dosen, od. dgl. enthalten, das Problem, daß sich die Lage der einzelnen Stücke während des Transportweges häufig ändert. Letztlich kann es nach dem Aufgeben der Stücke zu einem "Springen" derselben kommen. Dies kann zu Fehlauswürfen der entsprechenden Stücke führen, wodurch die Qualität der Sortierung sehr erheblich leidet.

Eine weitestgehend sortenreine Trennung der Abfälle nach den verschiedenen Materialien ist aber insbesondere bei der Wiederverwertung von Kunststoffen für die Qualität des neuen Produktes von entscheidener Bedeutung.

Weiters wurde durch die US-PS 4 946 046 eine Einrichtung der eingangs erwähnten Art bekannt, bei der Vertiefungen in einem konvexen Förderweg vorgesehen sind, in denen die zu fördernden Teile aufgenommen werden können. Dadurch ergibt sich jedoch der Nachteil, daß nur Gegenstände gehalten werden können, deren Gestalt im wesentlichen jenen der Vertiefungen entspricht. Ein sicheres Halten von unterschiedlich geformten Gegenständen und Gegenständen stark unterschiedlicher Größe ist dagegen nicht möglich. Außerdem erfordert die Herstellung einer solchen bekannten Einrichtung einen sehr erheblichen Aufwand.

Weiters wurde durch die DE-A-3346129 eine Einrichtung der Eingang erwähnten Art bekannt. Bei dieser bekannten Lösung sind am Rand der Scheibe nach oben abgewinkelte bewegliche Finger vorgesehen, die an entsprechenden Abwurfstellen nach unten wegklappbar sind. Wird bei dieser Lösung ein auszuscheidender Gegenstand erfaßt, so werden bei der entsprechenden Abwurfstelle die diesen Gegenstand haltenden Finger nach unten weggeklappt so das dieser von der Scheibe abrutscht.

Der Nachteil dieser Lösung liegt in der doch sehr aufwendigen Mechanik, mit der die große Anzahl an einzelnen Fingern gesteuert werden muß.

Weiters wurde durch die WO-A-92/16312 eine Einrichtung bekannt, bei der ein Materialstrom über Förderbänder geleitet wird, an dessen Ende eine Freifallstrecke vorgesehen ist. Am oberen Ende dieser Freifallstrecke sind Blasdüsen angeordnet, die über eine Erkennungseinrichtung, die zur Erkennung der auszuscheidenden Partikeln aus dem Materialstrom dient, angesteuert werden.

Die Freifallstrecke mündet im Bereich eine Horizontalförderes wobei in Blasrichtung der Blasdüsen versetzt ein weiterer Horizontalförderer vorgesehen ist. Dabei ist zwischen den beiden Horizontalförderen eine Trennwand vorgesehen. Falls ein Partikel aus dem Materialstrom auf den in Blasrichtung Blasdüschen entfernteren Horizontalförderer abgelegt werden soll, so werden die Blasdüsen aktiviert, wodurch die Partikeln über die Trennwand zwischen den beiden Förderer hinweg geschleudert werden. Ohne Aktivierung der Blasdüsen fallen die Partikel auf den ersten Förderer.

Bei dieser Lösung ergibt sich der Nachteil, daß die Trennung nicht immer sehr scharf erfolgen kann, insbesonder dann nicht, wenn es sich um Plastiklörper mit sehr unterschiedlicher Gestalt, wie z.B. Folien, Säcke und mehr oder weniger verformte Flaschen handelt. Außerdem ist es zum Austragen von Gegenständen aus der Freifallstrecke erforderlich, diesen mittels der Blasdüsen einen erheblichen Impuls zu erteilen, wodurch sich ein entsprechen hoher Luftbedarf ergibt.

Ziel der Erfindung ist es, die angeführten Nachteile zu vermeiden und ein Verfahren der eingangs erwähnten Art vorzuschlagen, das eine sehr sortenreine Trennung der Abfälle nach Materialien und gegebenenfalls auch Farben ermöglicht.

Erfindungsgemäß wird dies bei einem Verfahren der eingangs erwähnten Art durch die kennzeichnenden Merkmale des Anspruches 1 erreicht.

Durch die vorgeschlagenen Maßnahmen ist sichergestellt, daß die einzelnen Stücke während des Weges zwischen der Aufgabestelle und der jeweiligen Abwurfstelle in Bezug auf den sich bewegenden Förderweg in ihrer Lage stabil zu dem sich bewegenden Förderweg gehalten werden. Dadurch wird erreicht, daß ein Stück, das aus einem bestimmten Material hergestellt ist, sicher an der dafür vorgesehenen Stelle abgeworfen wird.

Dabei ergibt sich auch der Vorteil, daß der Austrag von verschiedenen Teilen aus dem Materialstrom auf Grund der Unterstützung durch die Fliehkraft mit einem sehr geringen Impuls erfolgen kann und sich daher nur ein geringer Luftverbrauch ergibt.

Ein weiteres Ziel der Erfindung ist es, eine Einrichtung zur Durchführung des erfindungsgemäßen Verfahrens vorzuschlagen.

Bei einer Einrichtung gemäß dem Oberbegriff des Anspruches 2 werden daher erfindungsgemäß die kennzeichnenden Merkmale des Anspruches 2 vorgeschlagen.

Durch diese Maßnahmen ergibt sich der Vorteil einer in konstruktiver Hinsicht sehr einfache Lösung, wobei durch die Ausbildung der Fördereinrichtung als Scheibe die Fliehkraft für die Fixierung der einzelnen Stücke sorgt.

Durch den Wegfall der im bekannten Fall vorgesehen sehr aufwendigen Mechanik zur Steuerung der Fingern, wie dies bei der Lösung nach der DE-A-3346129 der Fall ist, ergeben sich auch sehr erhebliche Einsparungen im Hinblick auf den Wartungsaufwand.

Durch die Merkmale des Anspruches 3 ergibt sich der Vorteil einer besonders sicheren Fixierung der Lage der einzelnen Stücke in Bezug auf die Scheibe.

Durch die Merkmale des Anspruches 4 ergibt sich der Vorteil, daß auch ungünstig geformte Körper, wie z.B. Flaschen mit großem Durchmesser und geringem Gewicht sicher ausgeworfen werden und dabei in einer Richtung von der Scheibe weggeblasen werden, die eine radial nach außen gerichtete Komponente aufweist.

Durch die Merkmale des Anspruches 5 ergibt sich eine erhebliche Einsparung an Druckluft. So ist es durch die vorgeschlagenen Maßnahmen möglich, kleinere Gegenstände durch Aktivierung lediglich einer Blasdüsenanordnung auszuwerfen und lediglich bei größeren Gegenständen zwei oder mehr Blasdüsenanordnungen, von denen jede durch ein Paar von Blasdüsen gebildet sein kann, zu aktivieren. Dadurch kann der Verbrauch an Druckluft wesentlich reduziert werden.

Durch die Merkmale des Anspruches 6 ergibt sich der Vorteil, daß das Ausblasen der einzelnen Stücke durch den hohen Anteil an Durchbrechungen im Randbereich der Scheibe wesentlich erleichtert wird.

Durch die Merkmale des Anspruches 7 ergibt sich der Vorteil, daß die einzelnen Stücke an den Rand geleitet werden.

Die Erfindung wird nun anhand der Zeichnung näher erläutert. Dabei zeigen:
Fig. 1 schematisch eine erste Ausführungsform einer erfindungsgemäßen Einrichtung,
Fig. 2 schematisch Details der Scheibe,
Fig. 3 und 4 schematisch eine weitere Ausführungsform einer erfindungsgemäßen Einrichtung in Seitenansicht und Draufsicht,
Fig. 5 schematisch verschiedene Ausführungsformen des Randbereiches der Scheibe,
Fig. 6 eine Draufsicht auf eine weitere Ausführungsform einer erfindungsgemäßen Einrichtung,
Fig. 6a ein Detail der Ausführungsform nach der Fig. 6,
Fig. 7 ein Schnitt durch die Einrichtung nach der Fig. 6 und
Fig. 7a und 7b Details des Betriebs der Einrichtung nach den Fig. 6 und 7.

Die erfindungsgemäße Einrichtung nach der Fig. 1 weist einen durch eine antreibbare Scheibe 2 gebildeten Förderweg auf, dem eine Aufgaberutsche 1 zur Aufgabe von vereinzelten zu sortierenden Stücken 7 zugeordnet ist, wie z.B. Flaschen, Dosen u.dgl. aus unterschiedlichsten Materialien auf.

Die Scheibe 2 weist einen im wesentlichen ebenen oder kalottenförmig nach oben gewölbten zentralen Bereich 3 auf, der beim dargestellten Ausführungsbeispiel von einem sich nach unten zu kegelförmig erweiternden Bereich 4 umgeben ist, der seinerseits von einem sich nach oben zu kegelförmig erweiternden Rand 5 umgeben ist. Dadurch ergibt sich eine umlaufende Rinne, die zur Aufnahme der zu sortierenden Stücke 7 vorgesehen ist.

Die Aufgaberutsche 1 weist eine relativ geringe Neigung auf und ist tangential zur durch den Bereich 4 und den Rand 5 der Scheibe 2 gebildeten Rinne ausgerichtet, sodaß die einzelnen Stücke 7 von der Aufgaberutsche 1 in diese Rinne gleiten.

Dabei werden die einzelnen Stücke 7 aufgrund der durch die Drehung der Scheibe 2 bedingten Fliehkraft an die Innenseite des Randes 5 gedrückt und ändern daher ihre Lage zur Scheibe 2 nicht.

In Drehrichtung der Scheibe 2 ist der Aufgaberutsche 1 eine Sensoreinrichtung 6 nachgeordnet. Diese Sensoreinrichtung ist mit Sensoren ausgerüstet, die meist das Reflexionsvermögen der einzelenen Stücke 7 für infrarotes Licht erfassen und aus diesen Messungen das jeweilige Material aus dem das sich vorbeibewegende Stück 7 hergestellt ist erfassen.

Weiters können, wenn bei den verschiedenen Materialien, insbesondere Kunststofffen, auch eine Sortierung nach Farben gewünscht wird, auch nach dem Auflichtverfahren mit sichtbarem Licht arbeitende Farbsensoren für im wesentlichen undurchsichtige Stücke 7 und nach dem Durchlichtverfahren arbeitende Farbsensoren für transparente Stücke 7 in der Sensoreinrichtung 6 vorgesehen sein.

Diese Sensoreinrichtung 6 steuert Abwurfeinrichtungen 8, die der Sensoreinrichtung 6 in Drehrichtung der Scheibe 2 nachgeordnet sind, wobei die Abwurfeinrichtungen 8 durch Ausblasdüsen gebildet sind. Diese Ausblasdüsen sind unterhalb der Scheibe 2 angeordnet und schräg nach außen gerichtet. Dabei ist der den zentralen Bereich 3 umgebende kegelförmige Bereich 4 mit einer großen Zahl von Durchbrechungen versehen, oder ist aus einem Drahtgitter 9, Streckmetall 10 oder durch in geringen Abständen angeordnete Stäbe 11 gebildet. Dadurch sind entsprechend große Flächenanteile luftdurchlässig.

Je nach dem von der Sensoranordnung 6 erkannten Material des betreffenden Stückes 7 und gegebenenfalls auch dessen Farbe innerhalb des selben Materials wird eine der Abwurfeinrichtungen 8 aktiviert, sobald das betreffende Stück 7 in dessen Bereich gelangt ist, wobei die Aktivierung durch die Sensoreinrichtung 6 in Abhängigkeit von der Drehzahl der Scheibe 2 gesteuert wird. Dabei können eine relativ große Zahl von Abwurfeinrichtungen 8 über den Umfang der Scheibe 2 verteilt angeordnet werden, wobei dies auch von der Größe der auszusortierenden Stücke 7 abhängt. Den Abwurfeinrichtungen 8 sind bei der Ausführungsform nach der Fig. 1 Auf fangbehälter 12 zugeordnet, wogegen bei der Ausführungsform nach den Fig. 3 und 4 den Abwurfeinrichtungen 8 Rutschen 14 zugeordnet sind, die zu nicht dargestellten Fördereinrichtungen führen.

Im Bereich der Abwurfeinrichtungen 8 sind neben der Scheibe 2 Auffangbehälter 12 angeordnet, die die nach Material und Farbe aussortierten Stücke 7 sortenrein aufnehmen.

Bei der Ausführungsform nach der Fig. 3 und 4 sind zwei Scheiben 2, 2' vorgesehen. Dabei ist im Bereich einer Überleitungsrutsche 13 eine Abwurfeinrichtung (in Fig. 3 nicht dargestellt) angeordnet, die alle Stücke 7 auf die Überleitungsrutsche abwirft, die keinem der im Bereich der Scheibe 2 angeordneten Abwurffeinrichtungen zugeordnet sind. Diese Stücke 7 werden dann von den Abwurfeinrichtungen im Bereich der Scheibe 2' abgeworfen und entsprechenden Auffangbehältern 12 zugeführt.

In der Fig. 4 sind die Abwurfeinrichtungen 8 durch Pfeile angedeutet. Dabei können die Abwurfeinrichtungen 8 durch Blasdüsen gebildet sein, die im wesentlichen nach den Mantellinien des Randbereiches der Scheibe 2, 2' ausgerichtet sind. Eine solche Ausrichtung von Blasdüsen mit im wesentlichen länglicher Ausströmöffnung eignet sich besonders, wenn die eher größere Teile zu sortieren sind, sodaß diese zumeist von zwei benachbarten Blasdüsen beaufschlagt werden können.

Die Fig. 5a zeigt verschiedene Ausführungsformen des Randbereichs der Scheibe 2, bzw. 2'. So kann der Rand 5 direkt vom ebenen Bereich 3 der Scheibe 2, 2' aufragen.

Nach der Fig. 5b ragt ein sich nach oben zu erweiternder Rand 5 von einem sich kegelförmig nach unten zu erweiternden Bereich 4 auf, wobei die gesamte Scheibe 2, 2' kegelförmig ausgebildet sein kann.

Nach der Fig. 5c ist der zentrale Bereich der Scheibe 2, 2' kalottenförmig nach oben gewölbt ausgebildet, an den sich ein sich kegelförmig nach unten zu erweiternder Bereich 4 anschließt. Dieser ist von dem sich kegelförmig nach oben zu erweiternden Rand 5 umgeben. Dabei weist dieser Bereich 4 eine stärkere Neigung gegen die Horizontale auf, als der kalottenförmige Bereich 3.

Die Ausführung nach der Fig. 5d unterscheidet sich von jener nach der Fig. 5c nur dadurch, daß der Bereich 4 eine geringere Neigung aufweist als im Bereich 3.

Die Ausführungsform nach der Fig. 6 und 7 unterscheidet sich von jener nach den Fig. 1 und 3, bzw. 4 dadurch, daß die Abwurfeinrichtungen 8 durch je ein Paar von Blasdüsen 20, 21 gebildet sind, die beide eine längliche Ausströmöffnung aufweisen. Dabei ist eine Blasdüse 20, bzw. deren Ausströmöffnung im wesentlichen in Umfangsrichtung der Scheibe 2 ausgerichtet und die zweite in radialer Richtung, bzw. in Richtung einer Mantellinie des kegelstumpfförmigen Randbereiches der Scheibe 2. Dadurch ergibt sich eine im wesentlichen T-förmige Anordnung der Blasdüsen 20, 21, wobei sich die Blasdüsen 21 von den Blasdüsen 20 weg in Richtung zum Zentrum der Scheibe 2 hin erstrecken, wie deutlich aus den Fig. 6 und 6a zu ersehen ist.

Wie in den Fig. 7a und 7b schematisch dargestellt ist, ergibt sich durch diese T-förmige Anordnung der Blasdüsen ein sicheres Auswerfen auch unterschiedlich geformter Gegenstände, wobei durch die Blasdüsen 21, die gegen die Horizontale geneigt sind, die auszuwerfenden Gegenstände in einer Richtung von der Scheibe weggeblasen werden, die eine nach außen gerichtete radiale Komponente aufweist. Außerdem können dadurch nicht nur Körper 22 mit im wesentlichen rundem Querschnitt, sondern auch Körper 23 mit eher flachem oder ovalem Querschnitt sicher über den Rand 45 der Scheibe 2 abgeworfen werden.

Der sonstige Aufbau der Scheibe 2 kann gleich jenem nach den Fig. 1 und 3 und 4 gestaltet sein.

## Patentansprüche

1. Verfahren zum Sortieren von Abfällen aus verschiedenen Materialien, bei denen die zu sortierenden Stücke vereinzelt und auf einem sich bewegenden Förderweg im Hinblick auf das Material und gegebenenfalls auch auf die Farbe untersucht und an den einzelnen Materialien und gegebenenfalls auch deren Farben zugeordneten Stellen aus dem Förderweg entfernt werden, wobei die zu sortierenden Stücke zwischen der Aufgabestelle und der Auswurfstelle in ihrer Lage auf dem im Querschnitt konkav abgewinkelten und konkav geführten Förderweg durch Fliehkraft fixiert werden, **dadurch gekennzeichnet**, daß die zu sortierenden Stücke an den diesen zugeordneten Stellen durch mindestens einen schräg nach oben und radial nach außen gerichteten Luftstrahl über den Rand des Förderwegs aus diesem befördert werden.

2. Einrichtung zur Durchführung des Verfahrens nach Anspruch 1, bei der eine Aufgabeeinrichtung zur Aufgabe vereinzelter Stücke und eine im wesentlichen durch eine um eine im wesentlichen vertikale Achse umlaufende Scheibe (2, 2') gebildete Fördereinrichtung, wobei eine aufragende, sich vorzugsweise nach oben zu kegelförmig erweiternden Anlage für die zu sortierenden Stücke vorgesehen ist, und im Verlauf der Fördereinrichtung eine Sensoreinrichtung zur Erfassung des Materials der Stücke und gegebenenfalls auch deren Farbe angeordnet ist, welcher Sensoreinrichtung von diesen gesteuerte Abwurfeinrichtungen angeordnet sind, **dadurch gekennzeichnet**, daß die Anlage für die zu sortierenden Stücke durch einen durchgehenden, im wesentlichen eine Kegelmantelfläche aufweisenden Randstreifen (5) der Scheibe (2, 2') gebildet ist, wobei der Randstreifen (5) vorzugsweise einen Kegelwinkel von 90 bis 240° aufweist, und daß der randnahe Bereich (4) der Scheibe (2, 2') mit Durchbrechungen versehen ist und die Abwurfeinrichtungen (8) durch unterhalb der Scheibe (2, 2') angeordnete, schräg nach oben und radial nach außen gerichtete Blasdüsenanordnungen gebildet sind, wobei im Bereich der Blasdüsenanordnungen Auffangbehälter (12) angeordnet sind.

3. Einrichtung nach Anspruch 2, **dadurch gekennzeichnet**, daß die Scheibe (2, 2') in deren Randzone einen sich nach unten zu kegelförmig erweiternden Bereich (4), der vorzugsweise einen Winkel von 2 bis 45° mit der Scheibenebene einschließt, aufweist, der außen von dem sich nach oben zu kegelförmig erweiternden Rand (5) begrenzt ist.

4. Einrichtung nach Anspruch 2, **dadurch gekennzeichnet**, daß jede Blasdüsenanordnung mindestens ein Paar von länglichen oder ovalen Düsen (20, 21) aufweist, wobei die längeren Achsen der Ausströmquerschnitte im wesentlichen senkrecht zueinander verlaufen, von denen sich vorzugsweise eine im wesentlichen in Umfangsrichtung erstreckt und sich die zweite im wesentlich radial von dieser in Richtung zur Mitte der Scheibe (2, 2') hin erstreckt.

5. Einrichtung nach Anspruch 2 oder 4, **dadurch gekennzeichnet**, daß pro Auswurfbereich mindestens je zwei Paare von Blasdüsenanordungen (20, 21) vorgesehen sind und die Sensoreinrichtung (6) überdies die Größe der einzelnen Stücke (7) erkennt und die Paare der Blasdüsenanordnungen (13, 14) in jedem Abwurfbereich (15) getrennt ansteuerbar sind.

6. Einrichtung nach einem der Ansprüche 2 bis 5, **dadurch gekennzeichnet**, daß der randnahe Bereich (4) der Scheibe (2, 2') aus einem Drahtgitter (9) oder einem Streckmetall (10), oder einem aus Stäben (11) hergestellten Gitter hergestellt ist.

7. Einrichtung nach einem der Ansprüche 2 bis 6, **dadurch gekennzeichnet**, daß der zentrale Bereich (3) der Scheibe (2, 2') kalottenförmig aufgewölbt ist.

## Claims

1. A method for sorting waste of different materials, in which the pieces to be sorted are singled and are examined on a moving conveying path with respect to the material and, optionally, with respect to colour too and are removed from the conveying path at positions allocated to the individual materials and, optionally, to their colours too, with the pieces to be sorted being fixed in their position on the conveying path by centrifugal force between the feeding position and the discharge position, which conveying path is concavely U-bent in the cross section and is guided concavely, characterized in that the pieces to be sorted are conveyed, at the places allocated to the same, by at least one upwardly inclined and outwardly radially directed air stream over the edge of the conveying path out of the same.

2. A device for carrying out the method as claimed in claim 1, in which a feed device for feeding singled pieces and a conveying device formed substantially by a disk (2, 2') rotating about a substantially perpendicular axis are provided, with a supplement being provided for the pieces to be sorted which preferably extends upwardly in a conical manner, and a sensor device for the detection of the material and, optionally, the colour of the pieces is arranged in the course of the conveying device, which sensor device is associated with discharge devices which are controlled by the same, characterized in that the supplement for the pieces to be sorted is formed substantially by a continuous edge strip (5) of the disk (2, 2') having a cone-shaped shell surface, with the edge strip (5) preferably having a cone angle of 90 to 240°, and that the zone (4) close to the edge of the disk (2, 2') is provided with breakthroughs and the discharge devices (8) are formed by blower nozzle arrangements which are arranged below the disk (2, 2') and face upwardly inclined and radially outwardly, with collecting containers (12) being arranged in the zone of the blower nozzle arrangements.

3. A device as claimed in claim 2, characterized in that the disk (2, 2') is provided in its edge zone with a zone (4) expanding downwardly in a conical manner and preferably enclosing with the disk plane an angle of 2 to 45 ° and being limited outwardly by the edge (5) expanding upwardly in a conical manner.

4. A device as claimed in claim 2, characterized in that every blower nozzle arrangement is provided with at least one pair of longitudinal or oval nozzles (20, 21), with the longer axes of the outflow cross sections extending substantially perpendicular towards one another, of which one preferably extends in the circumferential direction and the second one extends substantially radially from it in the direction towards the centre of the disk (2, 2').

5. A device as claimed in claim 2 or 4, characterized in that at least two pairs of blower nozzles (20, 21) are provided for each discharge zone and moreover the sensor device (6) recognises the size of the individual pieces (7) and the pairs of blower nozzles (13, 14) in each discharge zone (15) are separately triggerable.

6. A device as claimed in one of the claims 2 to 5, characterized in that the zone (4) of the disk (2, 2') near the edge is made from a wire grating (9) or a rib mesh (19) or a grate made from rods (11).

7. A device as claimed in one of the claims 2 to 6, characterized in that the central zone (3) of the disk (2, 2') is bulged in a hemispherical manner.

## Revendications

1. Procédé servant à trier des déchets de divers matériaux, les morceaux à trier étant séparés, placés sur un convoyeur en mouvement aux fins d'examiner les matériaux et le cas échéant également les teintes et qui sont ensuite enlevés du convoyeur à certains emplacements affectés aux divers matériaux et le cas échéant également à leurs teintes, les morceaux à trier étant fixés par la force centrifuge dans leur position sur le convoyeur entre la station de chargement et la station de déchargement, ce convoyeur présentant une concavité angulaire dans sa section transversale et se déplaçant suivant une courbe, caractérisé en ce que les morceaux à trier sont acheminés à ces emplacements affectés par l'intermédiaire d'au moins un jet d'air dirigé vers le haut et provenant du convoyeur.

2. Dispositif pour la mise en oeuvre du procédé selon la revendication 1, lequel comporte un dispositif d'alimentation servant à charger les morceaux isolés et un dispositif transporteur formé pour l'essentiel par un disque rotatif (2, 2') tournant essentiellement autour d'un axe vertical, une pièce s'élargissant de préférence vers le haut en forme de cône étant prévue pour les morceaux à trier, et le long du dispositif transporteur est agencé un système de détection servant à enregistrer le matériau des morceaux et le cas échéant également leur teinte, des dispositifs de déchargement pilotés par ceux-ci étant affectés au système de détection, caractérisé en ce que la pièce pour les morceaux à trier est formée par un bord essentiellement rigide (5) du disque (2, 2'), le bord (5) présentant de préférence un angle conique de 90 à 240°, et en ce que la zone (4) proche du bord du disque (2, 2') est pourvue de découpures et les dispositifs de déchargement (8) sont formés par des groupements de buses soufflantes disposées sous le disque (2, 2') et orientées vers le haut, des récipients collecteurs (12) étant disposés au niveau des buses soufflantes.

3. Dispositif selon la revendication 2, caractérisé en ce que le disque (2, 2') présente au niveau du bord une zone (4) s'élargissant vers le bas en forme de cône qui forme de préférence un angle de 2 à 45° avec le plan du disque, qui est limité à l'extérieur par le bord (5) s'élargissant vers le haut en forme de cône.

4. Dispositif selon la revendication 2, caractérisé en ce que chaque groupement de buses soufflantes présente au moins une paire de buses (20, 21) oblongues ou ovales, les axes les plus longs des sections transversales d'éjection s'étendant pour l'essentiel perpendiculairement l'un à l'autre, dont l'une s'étend pour l'essentiel de préférence dans le sens de la circonférence et la seconde s'étend de façon radiale par rapport à la première vers le centre du disque (2, 2').

5. Dispositif selon la revendication 2 ou 4, caractérisé en ce qu'au moins deux paires de groupements de buses soufflantes (20, 21) sont prévues pour chaque zone d'éjection et de plus le système de détection (6) identifie la taille des différents morceaux (7) et les paires de groupements de buses soufflantes (13, 14) sont pilotables séparément dans chaque zone de déchargement (15).

6. Dispositif selon l'une quelconque des revendications 2 à 5, caractérisé en ce que la zone proche du bord (4) du disque (2, 2') est fabriquée à partir d'une grille métallique (9) ou d'un métal déployé (10) ou d'une grille fabriquée à partir de tiges (11).

7. Dispositif selon l'une quelconque des revendications 2 à 6, caractérisé en ce que la zone centrale (3) du disque (2, 2') est voûtée en forme de calotte.
